# EUROPÄISCHE PATENTSCHRIFT

(11) **EP 0 783 858 B1**
(45) Veröffentlichungstag und Bekanntmachung des Hinweises auf die Patenterteilung: **21.10.1998**
(21) Anmeldenummer: 97100177.1
(22) Anmeldetag: 08.01.1997
(51) Int. Cl.: A47G 25/14

(54) **Sammelträger**
Set hanger
Support de regroupement

(30) Priorität: 13.01.1996 DE 29600516 U
(43) Veröffentlichungstag der Anmeldung: 16.07.1997
(73) Patentinhaber: W. WILLPÜTZ KUNSTSTOFFVERARBEITUNGS GMBH, D-50996 Köln (DE)
(72) Erfinder: Willpütz, Michael, 50999 Köln (DE)
(74) Vertreter: Freischem, Stephan, Dipl.-Ing.

(56) Entgegenhaltungen:
- CH-A- 546 055
- US-A- 4 557 516

## Beschreibung

Die Erfindung betrifft einen Sammelträger für Hänger mit Haken, bestehend aus einer Trägerplatte aus Kunststoff mit einem Haken, der mittig am oberen Rand der Trägerplatte befestigt ist, mit einem länglichen Einhakfenster und mit einem darunterliegenden länglichen Stabilisierungsfenster, welche Fenster sich über den wesentlichen Teil der Breite der Trägerplatte erstrecken und derart angeordnet sind, daß mehrere Hänger-Haken eines bestimmten Typs erst durch das Stabilisierungsfenster und dann durch das Einhakfenster führbar sind, um nebeneinander in den Fenstern gehalten zu werden.

Derartige Sammelträger werden von der Anmelderin seit längerer Zeit vertrieben und sind beispielsweise aus der Veröffentlichung der deutschen Geschmacksmusteranmeldung M 93 04 461.5 bekannt.

Aufgabe der Erfindung ist es, einen Sammelträger derart weiterzubilden, daß er vielseitiger einsetzbar ist.

Diese Aufgabe wird erfindungsgemäß dadurch gelöst, daß eine im wesentlichen über die gesamte Breite der Trägerplatte verlaufende Knicklinie vorgesehen ist, wobei auf der einen Seite der Knicklinie das Stabilisierungsfenster und auf deren anderen Seite mindestens eine Durchtrittsöffnung liegt, so daß bei um die Knicklinie um 180° geknickter Trägerplatte die Durchtrittsöffnung zumindest mit einem Bereich des Stabilisierungsfensters fluchtet, und wobei eine Haltevorrichtung zum Halten der Trägerplatte in um 180° geknicktem Zustand vorgesehen ist.

Durch das Umknicken der Trägerplatte entlang der Knicklinie erhält die Trägerplatte eine neue Geometrie. Das Stabilisierungsfenster bleibt beim Umknicken zumindest teilweise offen, nämlich im Bereich der Durchtrittsöffnungen, so daß dort weiterhin Haken hindurchgeführt werden können. Zusätzlich wird die Tragkraft des Stabilisierungsfensters verstärkt, da das die Durchtrittsöffnung umgebende Kunststoffmaterial der Trägerplatte ebenfalls Kräfte aufnehmen und zur Haltevorrichtung übertragen kann. Somit wird der von dem Kunststoffmaterial der Trägerplatte zu beiden Seiten der Knicklinie gebildete Tragsteg unterhalb des freien Bereichs des Stabilisierungsfensters erheblich gegenüber der einfachen Wandung der Trägerplatte verstärkt. Der Sammelträger kann dadurch höhere Lasten tragen. Außerdem verbleibt durch das Umknicken unterhalb der durch das Stabilisierungsfenster und die Durchtrittsöffnung gebildeten freien Öffnung ein kleiner aber tragfähiger Materialsteg, dessen Breite im wesentlichen dem halben Abstand zwischen dem Rand des Stabilisierungsfensters und dem gegenüberliegenden Rand der Durchtrittsöffnung entspricht. Um diesen Materialsteg herum können Haken mit sehr kleinem Durchmesser eingehakt werden. Aufgrund der Verstärkung des Materialstegs können recht hohe Lasten getragen werden.

Der erfindungsgemäße Sammelträger eignet sich daher neben der Aufnahme mehrerer Hänger, zum Beispiel Kunststoff-Wäschebügel, deren Haken in das Einhakfenster und Stabilisierungsfenster eingehakt sind, auch zur Aufnahme kleiner Haken mit schweren Lasten, beispielsweise der Haken von Gürtelträgern mit daran befestigten Gürteln.

Die Knicklinie kann in der Mitte zwischen dem Einhakfenster und dem Stabilisierungsfenster angeordnet werden. Beim Umknicken der Trägerplatte um die Knicklinie herum fluchten Stabiliserungsfenster und Einhakfenster, so daß das Einhakfenster gleichzeitig die Durchtrittsöffnung des erfindungsgemäßen Sammelträgers bildet. Es können aber auch separate Durchtrittsöffnungen, beispielsweise zwischen Einhakfenster und Stabilisierungsfenster, vorgesehen werden, wobei dann die Knicklinie in der Mitte zwischen den einander gegenüberliegenden Rändern des Stabilisierungsfensters und der Durchtrittsöffnung liegt.

Wie aus dem Stand der Technik bekannt, ist es vorteilhaft, wenn das Einhakfenster gebogen verläuft, so daß sein Abstand zum Stabilisierungsfenster in der Mitte der Trägerplatte am geringsten ist. Nur in dieser Position werden die Haken der durch den Sammelträger zusammengefaßten Hänger spannungsfrei aufgenommen. In den äußeren Randbereichen des Sammelträgers werden die Haken mit Vorspannung aufgenommen, so daß nicht die Gefahr besteht, daß die durch das Einhakfenster und das Stabilisierungsfenster eingespannten Haken verrutschen. Die Haken der Hänger lassen sich daher relativ stabil in gleichmäßigen Abständen zueinander anordnen.

Im unteren Rand der Trägerplatte kann, wie ebenfalls aus dem Stand der Technik bekannt, eine Einhängeöffnung für den Haken eines weiteren Sammelträgers angeordnet sein. So ist es möglich, mehrere Sammelträger untereinander zu hängen.

Die Haltevorrichtung wird vorzugsweise von einer Rastvorrichtung gebildet. Diese kann aus mindestens einem Zapfen, vorzugsweise einem Zapfenpaar bestehen, welche Zapfen jeweils eine Rastwulst aufweisen. Im gleichen Abstand zu und auf der anderen Seite der Knicklinie sind Rastlöcher angeordnet, in die die Zapfen einsteckbar sind. Die Rastwulste rasten nach dem Durchdrücken durch die Rastlöcher auf der anderen Seite der Trägerplatte ein und gewähren einen sicheren Halt der Trägerplatte in ungeknickter Stellung.

Die Randbereiche der Öffnungen und Fenster können durch Verstärkungswulste verstärkt werden. Auch der untere Randbereich der Trägerplatte kann durch eine Verstärkungswulst verstärkt werden. Die Verstärkungswulste sichern die mechanisch hoch beanspruchten Bereiche des Sammelträgers gegen Verschleiß.

Weitere Merkmale und Vorzüge der Erfindung ergeben sich aus der folgenden Zeichnungsbeschreibung. Die Zeichnungen zeigen in
- Fig. 1: eine schaubildliche Darstellung eines erfindungsgemäßen Sammelträgers mit darin aufgenommenen Wäschebügeln,
- Fig. 2: eine schaubildliche Darstellung des Sammelträgers aus Fig. 1 mit um die Knicklinie geknickter Trägerplatte,
- Fig. 3: die Seitenansicht des Sammelträgers in der Stellung aus Fig. 2 mit darin aufgenommenem Gürtelhalter,
- Fig. 4: die Seitenansicht des Sammelträgers in nicht geknicktem Zustand,
- Fig. 5: die Vorderansicht des Trägers aus Fig. 4 und
- Fig. 6: die Rückansicht des Trägers aus Fig. 4 mit umgeknickter Trägerplatte.

Der in den Zeichnungen dargestellte Sammelträger besteht aus einer Trägerplatte 1, die an ihrem oberen Rand in der Mitte einen Haken 2 aufweist. Im vorliegenden Fall besteht der Haken 2 aus Metall und ist mit einem verdickten Bereich in der Mitte des oberen Trägerplattenrandes eingelassen.

Weiterhin weist die Trägerplatte 1 ein kreisbogenförmig gebogenes Einhakfenster 3 auf, dessen tiefster Punkt in der Mitte liegt. Unterhalb des Einhakfensters 3 ist ein Stabilisierungsfenster 4 angeordnet. Zwischen dem Einhakfenster 3 und dem Stabilisierungsfenster 4 befinden sich zwei symmetrisch zur Mittellinie der Trägerplatte 1 angeordnete Durchtrittsöffnungen 5. Unterhalb der Durchtrittsöffnung 5 befindet sich am unteren Plattenrand in der Mitte eine Einhängeöffnung 6.

Zwischen dem Stabilisierungsfenster 4 und den Durchtrittsöffnungen 5 ist eine Knicklinie 7 angeordnet. Wie insbesondere aus den Fig. 2, 3 und 6 ersichtlich, kann die Trägerplatte 1 entlang der Knicklinie 7 um 180° umgeknickt werden, wobei zwei Zapfen 8, die in den unteren Ecken der Trägerplatte 1 angeordnet sind, in Rastlöcher 10 eingedrückt werden, welche in gleichem Abstand zur Knicklinie 7 jeweils einem Zapfen gegenüberliegend angeordnet sind. Die Zapfen 8 weisen jeweils eine Rastwulst 9 auf, welche nach dem Eindrücken des Zapfens 8 in das Rastloch 10 dessen Randbereich hintergreifen und die Trägerplatte 1 in umgeknickter Stellung halten.

Die Verwendung des Sammelträgers, die auch schon nach dem Stand der Technik bekannt war, ist in Fig. 1 dargestellt. Die Haken 12 von sechs Wäschebügeln 11 aus Kunststoff werden zunächst durch das Stabilisierungsfenster 4 und anschließend durch das Einhakfenster 3 geführt, bis die Wäschebügel in der in Fig. 1 dargestellten Position von dem Sammelträger gehalten werden. Da der Abstand zwischen dem Einhakfenster 3 und dem Stabilisierungsfenster 4 von der Mitte der Trägerplatte 1 zu deren Rändern hin zunimmt, werden die äußeren Haken 12 der Wäschebügel 11 unter Spannung gehalten. So wird vermieden, daß die äußeren Haken 12 zur Mitte der Trägerplatte 1 hin verrutschen.

Das in Fig. 1 dargestellte Gebinde mit sechs Wäschebügeln wird in dieser Form vorzugsweise in den Verteillagern größerer Handelsunternehmen zusammengestellt, von wo aus es zu den Filialen versandt wird. In den Filialen können die Gebinde durch Abnehmen des Sammelträgers aufgelöst und die Wäschestücke einzeln ausgestellt werden.

Die Fig. 2 und 3 zeigen die zusätzlich mögliche Anwendung des erfindungsgemäßen Sammelträgers. Durch das Umknicken der Trägerplatte 1 entlang der Knicklinie 7 erhält der Sammelträger die in den Fig. 2 und 6 erkennbare Form. Das Stabilisierungsfenster 4 ist lediglich in den Bereichen der Durchtrittsöffnungen 5, die symmetrisch zur Mittellinie der Trägerplatte 1 angeordnet sind, geöffnet. Durch diese beiden Öffnungen hindurch können die Haken 14 von Gürtelträgern 13 (siehe Fig. 3) oder ähnlichen Gegenständen gesteckt werden. Dies ist trotz des recht kleinen Rundungsradius der Gürtelträger-Haken 14 möglich, da der zwischen den Durchtrittsöffnungen 5 und der Knicklinie 7 verbleibende Kunststoffsteg relativ dünn ist. Durch die Doppellagigkeit des Sammelträgers in umgeknickter Stellung erhält der Kunststoffsteg jedoch eine recht hohe Festigkeit. Beispielsweise können an den Plastikkunststoffsteg, wie er in den Zeichnungen dargestellt ist, und dessen Trägerplatte eine Wandstärke von etwa 1 mm aufweist, Waren mit einem Gesamtgewicht von bis zu 5 kg gehängt werden, ohne eine übermäßige Verformung oder eine Zerstörung zu verursachen.

Die Knicklinie 7 ist in der Regel als Einprägung in das Kunststoffmaterial der Trägerplatte 1 ausgebildet. Es ist darauf zu achten, daß diese Einprägung tief genug ist, um ein leichtes Umknicken der Trägerplatte 1 zu ermöglichen. Gleichzeitig darf sie nicht so tief sein, daß die Gefahr des Einreißens der Trägerplatte 1 im Bereich der Knicklinie 7 besteht.

Wie in den Darstellungen der Fig. 5 und 6 zu erkennen, ist an einem Randbereich der Trägerplatte 1 ein dünner federnder Befestigungsbügel 15 angebracht, an den ein Etikett zur Auszeichnung des Sammelträgers anhängbar ist. Auf dem Etikett kann beispielsweise die Anschrift des Empfängers des Gebindes, welches durch den Sammelträger zusammengehalten wird, angebracht werden.

Wie ebenfalls in den Fig. 4 bis 6 erkennbar, sind die Randbereiche des Einhakfensters 3 und des Sicherungsfensters 4 sowie der untere Randbereich der Trägerplatte 1 unterhalb der Knicklinie 7 mit Verstärkungswulsten 16 versehen. Diese verhindern einen vorzeitigen Verschleiß dieser mechanisch hoch beanspruchten Bereiche. Zusätzlich weist der untere Randbereich der Trägerplatte 1 zickzackförmige Aussteifungsrippen 17 auf, welche die mechanische Beständigkeit der Trägerplatte 1 in diesem Bereich zusätzlich erhöhen.

### Bezugszeichenliste:

- 1: Trägerplatte
- 2: Haken
- 3: Einhakfenster
- 4: Stabilisierungsfenster
- 5: Durchtrittsöffnung
- 6: Einhängeöffnung
- 7: Knicklinie
- 8: Zapfen
- 9: Rastwulst
- 10: Rastloch
- 11: Wäschebügel
- 12: Wäschebügel-Haken
- 13: Gürtelträger
- 14: Gürtelträger-Haken
- 15: federnder Befestigungsbügel
- 16: Verstärkungswulst
- 17: Aussteifungsrippe

## Patentansprüche

1. Sammelträger für Hänger (11) mit Haken (12), bestehend aus einer Trägerplatte (1) aus Kunststoff mit einem Haken (2), der mittig am oberen Rand der Trägerplatte (1) befestigt ist, mit einem länglichen Einhakfenster (3) und mit einem darunterliegenden länglichen Stabilisierungsfenster (4), welche Fenster (3,4) sich über den wesentlichen Teil der Breite der Trägerplatte (1) erstrecken und derart angeordnet sind, daß mehrere Hänger-Haken (12) eines bestimmten Typs erst durch das Stabilisierungsfenster (4) und dann durch das Einhakfenster (3) führbar sind, um nebeneinander in den Fenstern (3,4) gehalten zu werden, **dadurch gekennzeichnet,** daß eine im wesentlichen über die gesamte Breite der Trägerplatte (1) verlaufende Knicklinie (7) vorgesehen ist, wobei auf der einen Seite der Knicklinie (7) das Stabilisierungsfenster (4) und auf deren anderen Seite mindestens eine Durchtrittsöffnung (5) liegt, so daß bei um die Knicklinie (7) um 180° geknickter Trägerplatte (1) die Durchtrittsöffnung (5) zumindest mit einem Bereich des Stabilisierungsfensters (4) fluchtet, und wobei eine Haltevorrichtung (8,9,10) zum Halten der Trägerplatte (1) in um 180° geknicktem Zustand vorgesehen ist.

2. Sammelträger nach Anspruch 1, **dadurch gekennzeichnet,** daß das Einhakfenster (3) gebogen verläuft, so daß sein Abstand zum Stabilisierungsfenster (4) in der Mitte der Trägerplatte (1) am geringsten ist.

3. Sammelträger nach Anspruch 1 oder 2, **dadurch gekennzeichnet,** daß im unteren Rand der Trägerplatte (1) eine Einhängöffnung (6) für den Haken (2) eines weiteren Sammelträgers angeordnet ist.

4. Sammelträger nach mindestens einem der vorangehenden Ansprüche, **dadurch gekennzeichnet**, daß die Haltevorrichtung aus mindestens einem Zapfen (8) mit Rastwulst (9) auf der einen Seite der Knicklinie (7) und einem Rastloch (10) auf der anderen Seite der Knicklinie (7) besteht, wobei bei um die Knicklinie (7) geknickter Trägerplatte (1) der Zapfen (8) in das Rastloch (10) steckbar ist.

5. Sammelträger nach mindestens einem der vorangehenden Ansprüche, **dadurch gekennzeichnet**, daß die Randbereiche des Einhakfensters (3) und/oder des Stabilisierungsfensters (4) und/oder der Durchtrittsöffnung (5) eine Verstärkungswulst (16) aufweisen.

6. Sammelträger nach mindestens einem der vorangehenden Ansprüche, **dadurch gekennzeichnet**, daß der untere Randbereich der Trägerplatte (1) eine Verstärkungswulst (16) aufweist.

7. Sammelträger nach mindestens einem der vorangehenden Ansprüche, **dadurch gekennzeichnet**, daß an mindestens einer Seitenkante der Trägerplatte (1) ein federnder Befestigungsbügel (15) befestigt ist.

## Claims

1. A multicarrier for hangers (11) with hooks (12), comprising a carrier plate (1) of plastics material having a hook (2) attached centrally to the upper edge of the carrier plate (1), an elongate hook-in aperture (3) and an elongate stabilisation aperture (4) therebelow, which apertures (3, 4) extend over a substantial portion of the width of the carrier plate (1) and are arranged in such a way that a plurality of hanger hooks (12) of a certain type may be guided firstly through the stabilisation aperture (4) and then through the hook-in aperture (3), so as to be held next to each other in the apertures (3, 4), characterised in that a fold line (7) is provided which extends over substantially the entire width of the carrier plate (1), the stabilisation aperture (4) lying on one side of the fold line (7) and at least one passage opening (5) lying on the other side, such that, if the carrier plate (1) is folded 180° about the fold line (7), the passage opening (5) is aligned at least with part of the stabilisation aperture, and a holding device (8, 9, 10) being provided to hold the carrier plate (1) in place when it has been folded 180°.

2. A multicarrier according to claim 1, characterised in that the hook-in aperture (3) is curved, such that its distance from the stabilisation aperture (4) is at its smallest in the middle of the carrier plate (1).

3. A multicarrier according to claim 1 or claim 2, characterised in that a suspension opening (6) is arranged in the lower edge of the carrier plate (1) for the hook (2) of another multicarrier.

4. A multicarrier according to at least one of the preceding claims, characterised in that the holding device consists of at least one peg (8) with snap-in bead (9) on one side of the fold line (7) and a snap-in hole (10) on the other side of the fold line (7), the peg (8) being insertable into the snap-in hole (10) when the carrier plate (1) is folded about the fold line (7).

5. A multicarrier according to at least one of the preceding claims, characterised in that the edge areas of the hook-in aperture (3) and/or the stabilisation aperture (4) and/or the passage opening (5) comprise a reinforcing bead (16).

6. A multicarrier according to at least one of the preceding claims, characterised in that the lower edge area of the carrier plate (1) comprises a reinforcing bead (16).

7. A multicarrier according to at least one of the preceding claims, characterised in that a resilient mounting clip (15) is attached to at least one side edge of the carrier plate (1).

## Revendications

1. Support de regroupement pour cintres (11) à crochet (12), constitué d'une plaque support (1) en matière plastique dotée d'un crochet (2) fixé de manière centrale au bord supérieur de la plaque support (1), avec une fenêtre longitudinale d'accrochage (3) et une fenêtre longitudinale de stabilisation (4) sous-jacente, lesquelles fenêtres (3, 4) s'étendent sur la majeure partie de la largeur de la plaque support (1) et sont agencées de façon à permettre l'insertion de plusieurs crochets de cintre (12) d'un type donné dans la fenêtre de stabilisation (4) puis dans la fenêtre d'accrochage (3), afin de maintenir lesdits crochets les uns à côté des autres dans lesdites fenêtres (3, 4), caractérisé en ce qu'une ligne de pliure (7) est prévue sur la quasi totalité de la largeur de la plaque support (1), la fenêtre de stabilisation (4) se trouvant d'un côté de la ligne de pliure (7) et au moins une ouverture de passage (5) se trouvant de l'autre côté de ladite ligne de pliure, de sorte que lorsque la plaque support (1) est repliée à 180° au niveau de la ligne de pliure, l'ouverture de passage (5) coïncide avec au moins une partie de la fenêtre de stabilisation (4), un dispositif de maintien (8, 9, 10) étant prévu pour maintenir la plaque support (1) en position repliée à 180°.

2. Support de regroupement selon la revendication 1, caractérisé en ce que la fenêtre d'accrochage (3) est incurvée de façon que la distance entre ladite fenêtre d'accrochage et la fenêtre de stabilisation (4) soit la plus faible au centre de la plaque support (1).

3. Support de regroupement selon la revendication 1 ou 2, caractérisé en ce que la plaque support (1) présente, sur son bord inférieur, une ouverture d'accrochage (6) destinée à recevoir le crochet (2) d'un autre support de regroupement.

4. Support de regroupement selon l'une au moins des revendications précédentes, caractérisé en ce que le dispositif de maintien consiste en au moins un téton (8) à bourrelet d'encliquetage (9) agencé d'un côté de la ligne de pliure (7) et d'une encoche d'arrêt (10) située de l'autre côté de la ligne de pliure (7), le téton (8) étant apte à s'engager dans l'encoche d'arrêt (10) lorsque la plaque support (1) est repliée au niveau de la ligne de pliure (7).

5. Support de regroupement selon l'une au moins des revendications précédentes, caractérisé en ce que la fenêtre d'accrochage (3) et/ou la fenêtre de stabilisation (4) et/ou l'ouverture de passage (5) présentent un bourrelet de renfort (16) sur leur périphérie.

6. Support de regroupement selon l'une au moins des revendications précédentes, caractérisé en ce que la plaque support (1) présente un bourrelet de renfort (16) sur son bord inférieur.

7. Support de regroupement selon l'une au moins des revendications précédentes, caractérisé en ce qu'un étrier de fixation élastique (15) est rapporté sur au moins une arête latérale de la plaque support (1).
